# EUROPÄISCHE PATENTSCHRIFT

(11) **EP 1 192 357 B1**
(45) Veröffentlichungstag und Bekanntmachung des Hinweises auf die Patenterteilung: **22.09.2004**
(21) Anmeldenummer: 00951342.5
(22) Anmeldetag: 05.07.2000
(51) Int. Cl.: F04C 2/10, F04C 15/04, F04C 15/00

(54) **AXIALKOMPENSATION EINER INNENZAHNRADPUMPE FÜR DEN GESCHLOSSENEN KREISLAUF**
AXIAL COMPENSATION IN AN INNER GEARED PUMP FOR A CLOSED CIRCUIT
COMPENSATION AXIALE D'UNE POMPE A DENTURE INTERIEURE POUR LE CIRCUIT FERME

(30) Priorität: 06.07.1999 DE 19930911
(43) Veröffentlichungstag der Anmeldung: 03.04.2002
(73) Patentinhaber: Voith Turbo GmbH & Co. KG, 89522 Heidenheim (DE)
(72) Erfinder: ARBOGAST, Franz, D-89522 Heidenheim (DE); NAGEL, Günther, D-89555 Steinheim (DE)
(74) Vertreter: Dr. Weitzel & Partner
(86) Internationale Anmeldenummer: PCT/EP2000/006341
(87) Internationale Veröffentlichungsnummer: WO 2001/002729

(56) Entgegenhaltungen:
- EP-A- 0 563 661
- DE-A- 4 338 875
- DE-C- 353 838
- PATENT ABSTRACTS OF JAPAN vol. 004, no. 045 (M-006), 9. April 1980 (1980-04-09) & JP 55 014964 A (TOKYO SHIYOUKETSU KINZOKU KK), 1. Februar 1980 (1980-02-01)

## Beschreibung

Die Erfindung betrifft eine Innenzahnradmaschine, insbesondere eine Innenzahnradpumpe. Derartige Maschinen sind aus zahlreichen Veröffentlichungen bekannt, zum Beispiel DE 43 38 875 A1 oder EP 0 563 661 A1.

Diese Pumpe weist axialbewegliche Scheiben auf - sogenannte Axialscheiben, die an die rotierenden Verzahnungsteile des Hohlrades und des Ritzels angrenzen. Diese Axialscheiben sind in axialer Richtung beweglich. Sie sind mittels eines vom Arbeitsdruck abgeleiteten Axialdruckes gegen die rotierenden Verzahnungsteile angedrückt. Hierdurch wird der Spalt zwischen Gehäuse und Verzahnungsteil kompensiert.

Durch den Einsatz von Frequenzumrichtem kann eine Konstantpumpe mittels Drehzahlregelung zu einer Regelpumpe gemacht werden. Eine solche Pumpe hat erhebliche Vorteile gegenüber einer Regelkolbenpumpe. Sie entwickelt während des Betriebes einen viel niedrigeren Geräuschpegel, hat eine höhere Lebensdauer und verbraucht weniger Energie.

Probleme treten immer dann auf, wenn Maschinen der beschriebenen Art im Reversierbetrieb gefahren werden sollen, und wenn der Druckbereich sich ändert. So gibt es beispielsweise zahlreiche Anwendungsfälle, bei denen es erwünscht ist, eine Innenzahnradpumpe sowohl rechtslaufend als auch linkslaufend zu betreiben. Bisher gibt es noch keine Lösung für jenen Fall, daß eine solche Pumpe in einem geschlossenen System betrieben werden soll.

Für den Einsatz bei hohen Drücken ist auch hier eine axiale Kompensation notwendig. Dabei werden beide Axialdruckflächen der genannten Axialscheiben gleichzeitig beaufschlagt; die mit Hochdruck verbundene Seite wird mit Hochdruck, und die andere Seite mit dem Speisedruck beaufschlagt, der ca. 10 bar beträgt.

Diese Aufgabe wird durch die Merkmale von Anspruch 1 gelöst.

Die Erfindung ist anhand der Zeichnung näher erläutert. Darin ist im einzelnen folgendes dargestellt:
- Figur 1: zeigt in einer achssenkrechten Schnittansicht eine Innenzahnradpumpe.
- Figur 2: zeigt eine Schaltung mit einer erfindungsgemäßen Innenzahnradpumpe.
- Figur 3: zeigt in einem Axialschnitt einen Ausschnitt aus einer Innenzahnradpumpe einer ersten Version.
- Figur 4: zeigt wiederum in einem Axialschnitt einen Ausschnitt aus einer Innenzahnradpumpe in einer zweiten Version.
- Figur 5: zeigt eine Axialscheibe in einem Axialschnitt - entsprechend der Darstellungen der Figuren 3 und 4.
- Figur 6: ist eine Draufsicht auf die linke Fläche der Axialscheibe von Figur 5.
- Figur 7: ist eine Draufsicht auf die rechte Seite der Axialscheibe gemäß Figur 5.

Die in Figur 1 gezeigte Innenzahnradpumpe umfaßt als wesentliche Bauteile ein Ritzel 1 mit einer Außenverzahnung, ein Hohlrad 2 mit einer Innenverzahnung, eine Füllung aus zwei Füllstücken 3, 4, einen Anschlagstift 5 und ein Gehäuse 6.

Ritzel 1 ist gegenüber Hohlrad 2 exzentrisch gelagert. Siehe den Mittelpunkt M1 des Ritzels und M2 des Hohlrades. Durch die beiden Mittelpunkte M1 und M2 ist eine strichpunktierte Gerade hindurchgelegt. Diese bezeichnet eine Symmetrieebene, auf deren Bedeutung weiter unten noch eingegangen werden soll.

Der sichelförmige Raum zwischen dem Ritzel 1 und dem Hohlrad 2 ist von einer Füllung ausgefüllt. Die Füllung umfaßt die beiden Füllstücke 3, 4. Der Anschlag 5 ist im Gehäuse 6 mit einem gewissen Spiel gelagert. Wie man sieht, weist der Anschlag zwei Stützflächen 5.1, 5.2 auf. Die Stirnflächen der beiden Füllstücke 3, 4 stützen sich gegen die Stützflächen 5.1, 5.2 ab.

Die beiden Füllstücke 3, 4 sind außerdem in an sich bekannter Weise längs geteilt. Sie sind somit aufgebaut aus einem Innenteil 3.1, 3.2 beziehungsweise 4.1, 4.2. Die Füllstücke 3, 4 könnten jedoch ebensogut jeweils aus einem einzigen Teil bestehen.

Das Gehäuse weist zwei Druckanschlüsse 6.1, 6.2 auf. Die beiden Druckanschlüsse liegen beidseits der Symmetrieebene 7. Das Gehäuse weist femer einen Leckageauslaß 6.3 auf. Dieser liegt im vorliegenden Falle genau in der Symmetrieebene 7.

Die Figuren 3 und 4 lassen im einzelnen folgendes erkennen: zwischen den beiden Wänden des Gehäuses 6 und dem Ritzel 1 befinden sich jeweils Axialscheiben 21, 22. Bei der ersten Version gemäß Figur 3 sind Axialdruckfelder 23, 24 jeweils in die Axialdruckscheiben 21, 22 selbst eingearbeitet. Bei der zweiten Version gemäß Figur 4 sind die Axialfelder 25, 26 in die genannten Wände des Gehäuses 6 eingearbeitet.

Die genannten Axialdruckfelder erkennt man auch aus Figur 6 - siehe dort die Axialdruckfelder 23.

Die Axialscheiben 21, 22 weisen auf ihren Innenseiten, das heißt denjenigen Seiten, die dem Ritzel 1 zugewandt sind, Steuerfelder 27, 28 auf. Siehe auch Figur 7. Die Steuerfelder 27, 28 weisen gemäß der Erfindung eine Besonderheit auf. Sie sind nämlich mit Schlitzen versehen - siehe die Schlitze 30 in Figur 7. Dabei ist die Anordnung so getroffen, daß die durch die Schlitze 30 gebildeten Ausnehmungen mit den durch die Steuerfelder 27, 28 gebildeten Ausnehmungen kommunizieren. Im übrigen sind Durchgangsbohrungen 31, 32 vorgesehen - siehe die Figuren 6 und 7.

Man beachte den symmetrischen Aufbau, und zwar bezüglich der Axialdruckfelder sowie der Steuerfelder und der Steuerschlitze. Die Steuerschlitze 30 sind derart gestaltet, daß das Volumen der durch sie geschaffenen Aussparungen - von der Spitze eines jeden Steuerschlitzes ausgehend zum Steuerfeld hin zunimmt. Dadurch baut sich in den Steuerfeldern nur relativ langsam ein Druck auf, so daß kein übermäßiger Verschleiß oder gar eine Zerstörung der Maschine eintritt.

Zwischen den Axialdruckfeldern 23, 24 und den betreffenden Wänden des Gehäuses 6, beziehungsweise zwischen den Axialdruckfeldern 25, 26 und den Axialscheiben 21, 22 kann ein sogenannter Axialkolben vorgesehen werden. Dieser hat im wesentlichen dieselbe Gestalt, wie das betreffende, in Figur 6 wiedergegebene Steuerfeld 23 selbst.

## Patentansprüche

1. Innenzahnradmaschine für Reversierbetrieb im geschlossenen Kreislauf;
mit einem außenverzahnten Ritzel (1);
mit einem innenverzahnten Hohlrad (2), das mit dem Ritzel (1) kämmt;
mit einem Gehäuse (6);
mit einer Füllung, die den sichelförmigen Raum zwischen Ritzel (1) und Hohlrad (2) ausfüllt;
auf der Ritzelwelle sitzt beidseits des Ritzels (1) je eine Axialscheibe (21, 22);
zwischen einer jeden Axialscheibe (21, 22) und dem Gehäuse (6) sind Axialdruckfelder (23, 24); (25, 26) vorgesehen;
**dadurch gekennzeichnet, dass** die Füllung zwei baugleiche Füllstücke (3, 4) umfasst; dass ein Anschlagstift (5) vorgesehen ist, der im Gehäuse (6) gelagert ist und gegen den sich die Füllstücke (3, 4) mit ihren Stirnflächen (5.1, 5.2) abstützen; und dass zwischen einer jeden Axialscheibe (21, 22) und dem Ritzel (1) Steuerfelder (27, 28) vorgesehen sind.

2. Innenzahnradmaschine nach Anspruch 1, **dadurch gekennzeichnet, daß** an die Steuerfelder (27, 28) Steuerschlitze (30) angeschlossen sind.

3. Innenzahnradmaschine nach Anspruch 2, **dadurch gekennzeichnet, daß** die Steuerschlitze, von den Steuerfeldern (27, 28) ausgehend, sich zu ihrem freien Ende hin verjüngen.

4. Innenzahnradmaschine nach einem der Ansprüche 1 bis 3, **dadurch gekennzeichnet, daß** das Gehäuse (6) zwei Druckanschlüsse (6.1, 6.2) sowie einen Leckageauslaß (6.3) aufweist.

5. Innenzahnradmaschine nach einem der Ansprüche 1 bis 4, **gekennzeichnet durch** die folgenden Merkmale:
die Füllstücke (3, 4) sind symmetrisch zu einer Ebene (7) (Symmetriebene) angeordnet, die **durch** die Mittelpunkte (M1, M2) von Ritzel (1) und Hohlrad (2) verläuft; und
die beiden Druckanschlüsse (6.1, 6.2) liegen - in Achsrichtung gesehen - beidseits der Symmetriebene (7).

6. Innenzahnradmaschine nach Anspruch 5, **dadurch gekennzeichnet, daß** der Leckageauslaß (6.3) wenigstens annähernd in der Symmetriebene (7) liegt.

7. Innenzahnradmaschine nach einem der Ansprüche 1 bis 6, **dadurch gekennzeichnet, daß** die Maschine Bestandteil eines geschlossenen Systems ist.

## Claims

1. An internal geared machine for reverse operation in the closed circuit;
having an externally toothed pinion (1);
having an internally toothed ring gear (2) which meshes with the pinion (1);
having a housing (6);
having a filling that fills the sickle-shaped space between the pinion (1) and the ring gear (2);
an axial disk (21, 22) is seated on the pinion shaft on either side of the pinion (1);
axial pressure fields (23, 24); (25, 26) are provided between each axial disk (21, 22) and the housing (6);
**characterised in that** the filling comprises two filler pieces (3, 4) with the same design;
**in that** a stop pin (5) is provided, which is mounted in the housing (6) and against which the filler pieces (3, 4) are supported with their front ends (5.1, 5.2);
and **in that** control fields (27, 28) are provided between each axial disk (21, 22) and the pinion (1).

2. An internal geared machine according to Claim 1,
**characterised in that** control slots (30) are connected to the control fields (27, 28).

3. An internal geared machine according to Claim 2,
**characterised in that** the control slots taper towards their free ends, starting at the control fields (27, 28).

4. An internal geared machine according to one of Claims 1 to 4,
**characterised in that** the housing (6) comprises two pressure connections (6.1, 6.2) and also a leakage outlet (6.3).

5. An internal geared machine according to one of Claims 1 to 4,
**characterised by** the following features:
the filler pieces (3, 4) are disposed symmetrically to a plane (7) (plane of symmetry ), which runs through the centre points (M1, M2) of the pinion (1) and the ring gear (2); and
the two pressure connections (6.1, 6.2) lie ― seen in the axial direction - on either side of plane of symmetry (7).

6. An internal geared machine according to Claim 5,
**characterised in that** the leakage outlet (6.3) lies at least approximately in the plane of symmetry (7).

7. An internal geared machine according to one of Claims 1 to 6,
**characterised in that** the machine is a component of a closed system.

## Revendications

1. Machine à engrenages intérieurs pour un fonctionnement réversible dans un circuit fermé, comprenant :
un pignon à denture extérieure (1) ;
une roue à denture intérieure (2), qui s'engrène avec le pignon (1) ;
un carter (6) ; une pièce intercalaire qui occupe l'espace en forme de croissant entre le pignon (1) et la roue à denture intérieure (2) ;
une plaque axiale (21, 22) étant installée sur l'arbre du pignon de chaque côté du pignon (1) ; des champs de pression axiale (23, 24), (25, 26) étant aménagés entre chaque plaque axiale (21, 22) et le carter (6) ;
**caractérisée en ce que** la pièce intercalaire est constituée de deux parties intercalaires (3, 4) similaires ; qu'un taquet de butée (5) est prévu ; que ce dernier est installé dans le carter (6) et les deux parties de la pièce intercalaire (3, 4) appuient leur face avant (5.1, 5.2) contre lui ; et que des champs de contrôle (27, 28) sont prévus entre chaque plaque axiale (21, 22) et le pignon (1).

2. Machine à engrenages intérieurs selon la revendication 1, **caractérisée en ce que** des fentes de contrôle (30) sont raccordées au champs de contrôle (27, 28).

3. Machine à engrenages intérieurs selon la revendication 2, **caractérisée en ce que** les fentes de contrôle, en partant des champs de contrôle (27, 28), se rétrécissent en direction de leur extrémité libre.

4. Machine à engrenages intérieurs selon une des revendications 1 à 3, **caractérisée en ce que** le carter (6) comporte deux raccords à pression (6.1, 6.2) ainsi qu'un raccord d'évacuation des fuites (6.3).

5. Machine à engrenages intérieurs selon une des revendications 1 à 4, **caractérisée par** les caractéristiques suivantes : les pièces intercalaires (3, 4) sont disposées de manière symétrique par rapport à un plan (7) (plan de symétrie) passant par les centres (M1, M2) du pignon (1) et de la roue à denture intérieure (2),
et les deux raccords à pression (6.1, 6.2) sont disposés des deux côtés du plan de symétrie (7) en regardant dans la direction de l'axe.

6. Machine à engrenages intérieurs selon la revendication 5, **caractérisée en ce que** le raccord d'évacuation des fuites (6.3) est placé, au moins approximativement, dans le plan de symétrie (7).

7. Machine à engrenages intérieurs selon une des revendications 1 à 6, **caractérisée en ce que** la machine est une partie constitutive d'un système fermé.
